# EUROPÄISCHE PATENTANMELDUNG

(11) **EP 0 728 428 A1**
(43) Veröffentlichungstag der Anmeldung: **28.08.1996**
(21) Anmeldenummer: 96102709.1
(22) Anmeldetag: 23.02.1996
(51) Int. Cl.: A46B 11/00

(54) **Zahnbürste**

(30) Priorität: 27.02.1995 DE 19506749
(71) Anmelder: Farahat, Alaa El-Dien, D-46399 Bocholt (DE)
(72) Erfinder: Farahat, Alaa El-Dien, D-46399 Bocholt (DE)
(74) Vertreter: Eichler, Peter, Dipl.-Ing.

(57) **Zusammenfassung**

Die Erfindung betrifft eine Zahnbürste (1) mit hohlem Handgriff (3) zur Aufnahme eines Zahnpastabehälters (4). Wesentlich ist, daß Handgriff (2) und Bürsenkopf (7) mit Stiel (9) zwei separate Bauteile sind, die in zwei vordefinierten Endstellungen zusammengebracht werden, und daß im Handgriff eine selbstsperrende Rändelwelle (9) als Quetschrolle sitzt.

## Beschreibung

Die Erfindung betrifft eine Zahnbürste nach Oberbegriff von Anspruch 1.

Derartige Zahnbürste ist bekannt aus DE-PS 524 484.

Diese Zahnbürste ist kaum als Reiesezahnbürste geeignet, weil die Dosierschraube weit über das Zahnbürstengehäuse übersteht und leicht abbrechen kann. Dabei verlängert die Dosierschraube die Zahnbürstenlänge auf das Doppelte. Ferner besteht der Nachteil, daß die dort vorgesehene Quetschrolle in ihrer Rollbewegung behindert wird, weil sie einerseits auf der Zahnpastatube abrollen soll und andererseits gegenüberliegend am Gehäuse anstößt.

Eine Reisezahnbürste kürzerer Bauart ist bekannt aus DE OS 43 01 720.

Derartige Reisezahnbürste bietet den Vorteil einer integrierten Bauweise unter Aufnahme einer erforderlichen Zahnpastamenge im Handgriff für die jederzeitige Zahnpflege unterwegs.

Wenn auch diese Zahnbürste sich hervorragend bewährt hat, darf nicht übersehen werden, daß auch die Baulänge noch verkürzt werden kann.

Insbesondere am Urlaubsort lassen sich derartige Zahnbürsten nur dann mitnehmen, wenn diese nicht nur entsprechend klein, sondern auch entsprechend leicht sind.

Hierzu sind zwar aus der US PS 3,734,118 oder der US PS 5,382,107 oder dem DE GM 7118432 Zahnbürsten bekannt, bei denen der Griff mit dem Bürstenteil über ein Schwenkgelenk verbunden ist. Diese Zahnbürsten besitzen jedoch den Nachteil der ungenauen Dosierung und der Zahnpastaablagerung im Zahnpastabehälter.

Es ist daher Aufgabe der Erfindung, eine Zahnbürste mit den eingangs genannten Merkmalen zu schaffen, die nicht nur klein, leicht und praktisch ist, sondern deren Zahnpasta trotz geringerer Baulänge unter feinfühliger Dosierung praktisch ablagerungsfrei ausgetrieben werden kann.

Gelöst wird diese Aufgabe mit den Merkmalen von Anspruch 1.

Aus der Erfindung ergibt sich der Vorteil, daß für den Transport der Zahnbürste nur ein geringer Platzbedarf besteht. Dieser Vorteil wird erreicht durch die Möglichkeit, Handgriff und Stiel in kurze Endstellung zueinander zu bringen, sobald die Zahnbürste nicht gebraucht wird.

Dabei verschwindet der Stiel entweder vollständig im Handgriff oder der Stiel wird längs des Handgriffs angeordnet und dort befestigt. Auf diese Weise läßt sich die Transportlänge der Zahnbürste praktisch halbieren. Derartige Zahnbürste ist daher deutlich weniger sperrig als bisher bekannte Konstruktionen. Derartige Zahnbürste paßt beispielsweise problemlos in eine Jackentasche. Zur Benutzung derartiger Zahnbürste bedarf es lediglich eines Umsteckens/Umklappens des Stiels bezüglich des Handgriffs in die lange Endstellung, und die Zahnbürste steht zur Benutzung.

Dabei kommt der Kombination dieser Merkmale in Verbindung mit einem im Handgriff integrierten Zahnpastabehälter samt Dosiervorrichtung besondere Beachtung bei, weil sich gezeigt hat, daß der Handgriff hierdurch ein ergonomisch äußerst günstiges Längen-Dickenverhältnis erhält. Der Handgriff bietet somit einen sicheren Griff für den Benutzer, gewährleistet daher gute und exakte Führung des Bürstenkopfs bei gleichzeitig entspannter Handhaltung.

Wesentlicher Aspekt der Erfindung ist die Anordnung des Bürstenkopfs vor der Zahnpastaaustrittsöffnung, wenn Handgriff und Stiel in kurzer Endstellung fixiert sind.

Demgemäß beträgt die minimal notwendige Gesamtlänge der Zahnbürste nach dieser Erfindung kaum mehr als eine Handbreit, eventuell zuzüglich der Bürstenkopflänge.

Handgriff und Stiel können entweder translatorisch zueinander bewegbar sein oder um gemeinsames Drehgelenk zueinander schwenkbar sein.

Prinzipiell ist es möglich, Handgriff und Stiel aus zwei unabhängigen Bauteilen zu bilden. Hierzu kann der Stiel in eine Stieltasche des Handgriffs eingelegt werden (= kurze Endstellung) und zur Benutzung über entsprechend angepaßte Einstecköffnung/Einsteckzapfen-Verbindung in der langen Endstellung gegenüber dem Handgriff fixiert sein.

Auch bei dieser Ausführung liegt der Bürstenkopf vor der Zahnpastaaustrittsöffnung, dies zur hygienischen Entnahme von Zahnpasta zum Gebrauch.

Ordnet man Handgriff und Stiel um gemeinsames Drehgelenk relativ zueinander schwenkbar an, bietet dies den Vorteil der Verliersicherheit. Gegebenenfalls kann das Drehgelenk eine lösbare Verbindung sein, um bei Bedarf Stiel samt Bürstenkopf auswechseln zu können.

In diesem Fall bietet es sich an, das Drehgelenk um einen Einsteckzapfen auszubilden und den Einsteckzapfen in lösbarer Weise mit dem Handgriff zu verbinden.

Weiterhin ist die Fixierung von Handgriff und Stiel in den Endstellungen durch sogenannte Clips-Verbindungen von Vorteil, da damit eine jeweilige Endstellung genau definiert wird.

Vorteilhafte Ausgestaltungen ergeben sich aus den Unteransprüchen.

Insbesondere soll auf einen lösbaren Wechselanschluß zwischen Handgriff und Zahnpastabehälter Wert gelegt werden, da hierdurch eine wiederverwendbare Wechselzahnbürste entsteht. Gegebenenfalls kann jedoch auch der gesamte Handgriff zusammen mit Dosiervorrichtung und Zahnpastabehälter auswechselbar sein.

Im folgenden wird die Erfindung anhand von Ausführungsbeispielen näher erläutert.

Es zeigen
- Figur 1: eine Zahnbürste nach dieser Erfindung in 3D-Ansicht (kurze Endstellung),
- Figur 2a-c: Ausführungsbeispiele für den Zahnpastabehälter,
- Figur 3: eine Detailansicht zur Dosiervorrichtung in Seitenansicht und Querschnitt,
- Figur 4a-c: auswechselbarer Stiel mit Bürstenkopf.

Sofern im folgenden nichts anderes gesagt ist, gilt die folgende Beschreibung stets für alle Figuren.

Die Figuren zeigen eine Zahnbürste 1 mit einem hohlen Handgriff 2. Die Höhlung 3 des Handgriffs dient der Aufnahme eines Zahnpastabehälters 4, bestehend aus einem sich in Längsrichtung des Handgriffs erstreckenden schlauchähnlichen Körper.

Der Zahnpastabehälter 4 wird mittels Dosiereinrichtung 5 dadurch entleert, daß die Dosiereinrichtung 5 entlang des Handgriffs 2 über den schlauchähnlichen Zahnpastabehälter 4 hinweg rollbar ist. Dabei wird ein dem Vorschub der Dosiervorrichtung entsprechendes Volumen an Zahnpasta aus dem Zahnpastabehälter 4 herausgequetscht und über eine Zahnpastaaustrittsöffnung 6 zu den am Bürstenkopf 7 befindlichen Borsten 8 entleert.

Wesentlich ist nun, daß der Bürsenkopf 7 an einem vom Handgriff 2 separaten Stiel sitzt.

Wie hierzu insbesondere Figur 4a zeigt, sind Bürstenkopf samt Stiel 9 und Handgriff 2 aus zwei voneinander unabhängigen Bauteilen gebildet.

Im vorliegenden Fall ist der vom Handgriff 2 separate Stiel 9 über eine Drehgelenkverbindung 10 mit dem Handgriff 2 gekoppelt. Hierauf wird noch eingegangen.

Wie man anhand der Figuren 4a-c erkennt, sind Handgriff 2 und Stiel 9 relativ zueinander in eine lange Endstellung (ziehe Figur 4b) sowie in eine kurze Endstellung (siehe Figur 4c) bringbar.

In der langen Endstellung gemäß Figur 4b bildet dabei der Handgriff 2 mit dem ausgeklappten Stiel 9 eine im wesentlichen durchgehend gerade Verbindung. Die Gesamtlänge dieser Zahnbürste in der langen Endstellung beträgt dabei etwa die zweifache Handgrifflänge.

Wie man sich leicht vorstellen kann, ist der Handgriff 2 gegenüber dem Stiel 9 in der langen Endstellung derart fixiert, daß ein Überstrecken des gezeigten Gebildes über die 180 Gradstellung hinaus nicht möglich ist. Dies erfolgt durch eine zugeordnete Anschlagpaarung 11 zwischen Handgriff 2 und Stiel 9, die aus zwei sich flächig berührenden Materialanhäufungen bestehen. Gegebenenfalls kann zwischen Stiel 9 und Handgriff 2 zusätzlich eine die lange Endstellung fixierende Clips-Verbindung 12 vorgesehen sein.

Durch Hereinschwenken des Stiels 9 in der gemäß Figur 4b gezeigten Pfeilrichtung aus der langen Endstellung entsteht, wie Figur 4c zeigt, ein kompakt transportfähiges Gebilde, welches leicht in jeder Tasche untergebracht werden kann.

Die Gesamtlänge dieses Gebildes beträgt dabei im wesentlichen nur die Länge des Handgriffs 2. Stiel 9 samt Bürstenkopf 7 sind dabei vollständig innerhalb des Handgriffs verschwunden. Es ergibt sich eine insgesamt geschlossen abgerundete Außenkontur für die Zahnbürste in der kurzen Endstellung.

Wie weiterhin insbesondere Figur 1 erkennen läßt, wird die Zahnpastaaustrittsöffnung 6 von einer endseitig am Handgriff angeordneten Düse 13 gebildet. Die Düse 13 ist dabei fest mit dem Handgriff 2 verbunden. Es handelt sich um eine Rohrdüse, die in Richtung zum Handgriffinneren mit dem Zahnpastabehälter 4 verbunden ist. Der Rohrquerschnitt, kann, wie gezeigt, rechteckig, vorteilhaft auch rund, insbesondere kreisrund sein, um Ablagerungen von Zahnpasta in Totwasserzonen zu vermeiden.

In der kurzen Endstellung gemäß Figur 1 überragt dabei der Bürstenkopf 7 das düsenseitige Ende des Handgriffs 2, so daß der Bürstenkopf 7, bzw. dessen Borsten 8 unterhalb der Zahnpastaaustrittsöffnung 6 zu liegen kommen.Dadurch läßt sich die Zahnpasta vollständig aus dem Zahnpastabehälter austreiben, weil kein Leerraum entsteht.

Bei Betätigen der Dosiervorrichtung 5 wird folglich aus der Austrittsöffnung 6 austretende Zahnpasta unmittelbar auf die freien Enden der Borsten 8 geführt und dort abgelegt.

Um dies zu erreichen, ist die Höhe H des Handgriffs 2 um wenigstens die Dicke D der Düse größer als die Höhe h des Bürstenkopfs.

Somit ergänzen sich die geometrischen Abmessungen am düsenseitigen Ende des Handgriffs ($\text{H>=h+D}$).

Darüber hinaus zeigen die Figuren 2a-c vorteilhafte Weiterbildungen für eine lösbare Wechselverbindung 14 zwischen Handgriff 2 und Zahnpastabehälter 4.

Zu diesem Zweck gibt es verschiedene Ausführungsmöglichkeiten.

Figur 2a zeigt, daß der Zahnpastabehälter 4 zusammen mit einem einclipsbaren Mündungsstück 15 verbunden sein kann. Das Mündungsstück 15 verfügt über Einschubleisten 16, die in entsprechende Hinterschneidungen 17 des Handgriffs 2 eingreifen. Auf diese Weise ist das Mündungsstück 15 fest im Handgriff 2 fixiert und kann trotzdem in Längsrichtung der Einschubleisten 16/Hinterschneidungen 17 beweglich sein, um ausgetauscht zu werden.

Figur 2b zeigt eine Alternative. Hierbei ist der Zahnpastabehälter 4 mit einer Erweiterungsplatte 18 an seinem Kopfende versehen. Die Erweiterungsplatte 18 greift hinter entsprechende L-förmige Nuten des Mündungsstücks 15, so daß der Zahnpastabehälter 4 fest am Mündungsstück 15 fixiert ist. Die vorgesehene Austrittsöffnung 20 für die Zahnpasta ist in geeigneter Weise mit einer Abdeckfolie verschlossen, welche Abdeckfolie einfach durchstoßen werden kann.

Andererseits ist es auch möglich, an dieser Stelle ein Austrittsventil anzubringen, welches auf den sich innerhalb des Zahnpastabehälters 4 aufbauenden Innendruck öffnet und anschließend wieder verschließt.

Ergänzend hierzu zeigt Figur 2c ein ebenfalls mit Einschubleisten 16 versehenes Mündungsstück 15. Das Mündungsstück 15 weist jedoch hier eine Durchtrittsöffnung 21 auf, durch welche die Düse 13 hindurchgesteckt werden kann. In diesem Fall ist jedoch die Düse 13 fest mit dem Zahnpastabehälter 4 verbunden.

Ferner lassen die Figuren 2a-c erkennen, daß der Zahnpastabehälter 4 im hinteren Bereich ein eingeschnürtes Ende 22 aufweist. Das eingeschnürte Ende 22 verringert die Breite B des Zahnpastabehälters 4 soweit, daß die Dosiervorrichtung 5 praktisch drucklos auf dem hinteren Ende des Zahnpastabehälters 4 liegen kann, nachdem der Zahnpastabehälter 4 in den Handgriff 2 eingesetzt worden ist.

Wie man sich anhand von Figur 4 vorstellen kann, liegt die Dosiervorrichtung 5 auf dem hinteren Ende des Zahnpastabehälters 4 auf. Dabei übt der Innendruck des Zahnpastabehälters 4 eine Andruckkraft auf die Dosiervorrichtung 5 auf, welche versucht, die Dosiervorrichtung 5 entgegen der Quetschrichtung zu halten. Zu diesem Zweck ist die Dosiervorrichtung 5 als eine innerhalb des Handgriffs 2 bewegliche Rändelwelle 5 ausgeführt. Die Rändelwelle 5 ist endseitig in längsverlaufenden Zahnstangen 23 am Handgriff 2 geführt. Hierzu weist die Rändelwelle 5 eine endseitige Verzahnung 24 auf, die formschlüssig in den Zahnstangen 23 geführt ist. Durch Antrieb der Rändelwelle 5 mittels Daumen an der von außen zugänglichen Stelle (siehe Figur 1) wird folglich die Rändelwelle 5 formschlüssig innerhalb der Zahnstange 23 geführt, während gleichzeitig eine Abrollbewegung der Außenkontur der Rändelwelle 5 (siehe Handriffelung 25) auf der zugewandten Oberseite der Zahnpastabehälter 4 stattfindet.

Auf diese Weise ist in einfachster Form eine Selbstsperrung der Rändelwelle 5 entgegen der Ausquetschrichtung gewährleistet. Es ist ersichtlich, daß die Rändelwelle 5 einerseits mit der Verzahnung 23/24 im Eingriff ist, während gleichzeitig eine Reibkraft im Berührungsbereich 26 zwischen Rändelwelle 5 und Zahnpastabehälter 4 angreift. Da sich die Rändelwelle 5 nicht gleichzeitig um zwei verschiedene und zueinander parallele und ortsfeste Achsen drehen kann, wird somit die Rändelwelle 5 in der jeweils erreichten Position fixiert, so daß es nicht bei jeder erneuten Benutzung der Zahnbürste eines erneuten Ausquetschens des bereits entleerten Bereichs des Zahnpastabehälters 4 bedarf.

Diese Fixierung wird folglich durch den Innendruck des Zahnpastabehälters 4 gegen die Handriffelung 25 bewirkt und aufrechterhalten und somit indirekt durch Druck gegen die formschlüssige Führung 23, 24 erzielt.

Darüber hinaus zeigt Figur 1, daß der Handgriff 2 von einer Verschlußkappe 27 derart ergänzt wird, daß die äußere Kontur des mit Verschlußkappe 27 versehenen Handgriffs 2 ein allseitig abgerundetes Gebilde wird. Zu diesem Zweck weist im vorliegenden Fall die Verschlußkappe 27 zusätzliche Merkmale auf. Da, wie anhand von Figur 1 ersichtlich, die Dosiervorrichtung eine innerhalb des Handgriffs 2 längsgeführte Rändelwelle ist, welche von außen zugänglich sein muß zur Dosierung der Zahnpasta, ist im Handgriff 2 ein Längsschlitz 28 vorgesehen, in welchem die Rändelwelle betätigt werden kann.

Zum Verdecken dieses Längsschlitzes 28 weist die Verschlußkappe 27 entsprechende Längsfahne 29 auf, die über sich entsprechende Hinterschneidungen 30, 31 in Längsrichtung auf den Handgriff 2 steckbar sind.

Die Hinterschneidungen 30, 31 verhindern dabei ein unbeabsichtigtes Lösen der Verschlußkappe 27 vom Handgriff 2.

Die Hinterschneidungen bieten somit eine sichere Längsführung, die in den Endbereichen, also im zusammengesteckten Zustand durch zugeordnete Clipsverbindungen fixiert sein kann. Im einfachsten Fall handelt es sich um sogenannte Verriegelungswarzen 32, die in zugeordnete Hinterschneidungen 33 des Handgriffs einrasten können.

Von besonderem Vorteil ist die gezeigte Ausführung, weil die Verschlußkappe 27 zwei sich diametral gegenüberliegende Längsfahnen 29 aufweist. Folglich weist auch der Handgriff 2 entsprechende sich gegenüberliegende Längsschlitze 28 mit entsprechenden Hinterschneidungen 30 auf. Folglich kann die Verschlußkappe 27 in zwei möglichen Drehpositionen mit dem Handgriff 2 zusammengesteckt sein. Diese Merkmalskombination erleichtert daher die Handhabung.

Zur Funktion:
Nach Öffnen der Zahnbürste, d. h. Abziehen der Verschlußkappe 27 wird die Dosiervorrichtung 5 frei zugänglich. Die freien Enden der Borsten 8 münden unmittelbar vor der Zahnpastaaustrittsöffnung 6. Entsprechend läßt sich über die Rändelwelle 5 ein erforderliches Volumen an Zahnpasta aus dem Zahnpastabehälter 4 herausquetschen. Das herausgequetschte Volumen wird dabei auf die freien Enden der Borsten 8 aufgelegt. Durch Ablassen des manuellen Drucks auf Dosiervorrichtung 5 entsteht infolge der kinematischen Beziehung an der Rändelwelle 5 eine Selbstsperrung. Die Rändelwelle 5 verbleibt somit in der zuletzt eingestellten Position. Am Ende ihres Weges läuft die Rändelwelle 5 vor die Begrenzungswand des Zahnbürstengehäuses und quetscht dabei den eingelegten Zahnpastabehälter 4 über seine gesamte Breite vollständig aus.

Im nächsten Schritt wird der Stiel 9 samt Bürstenkopf 7 aus der kurzen Endstellung gemäß Figur 1 in die lange Endstellung gemäß Figur 4b herausgeklappt. Anschließend läßt sich die Verschlußkappe 27 wieder aufstecken, um einen insgesamt abgerundeten Handgriff 2 zu erhalten. Nach Herausklappen des Stiels 9 rastet dieser in geeigneter Weise in der langen Endstellung mit dem Handgriff 2 zusammen und ist als gestrecktes Gebilde fixiert.

Der Zähneputzvorgang kann beginnen. Ein Andruck des Bürstenkopfs an die Zähne wird über die Anschlagpaarung 11 abgefangen, so daß die gestreckte Endstellung nicht überstreckt werden kann.

Am Ende des Putzvorgangs wird die Zahnbürste gereinigt und kann dann wieder zusammengeklappt werden. Zu diesem Zweck läßt sich der Stiel 9 samt Bürstenkopf 7 in der gemäß Figur 4b gezeigten Richtung einfach in die vorgesehene Aussparung des hohlen Handgriffs 2 hereinklappen. Die genaue Passung zwischen Stiel und Handgriff schließt dabei das Innere des Handgriffs im wesentlichen luftdicht ab, so daß eine hygienische Aufbewahrung aller im Innenraum des Handgriffs befindlichen Teile erfolgt (siehe Figur 4c). Zu diesem Zweck können sogar die in Kontakt tretenden Bereiche zwischen Verschlußkappe 27 und Handgriff 2 samt Stiel mit Bürstenkopf über entsprechende elastische Dichtungslippen gegeneinander abgedichtet sein.

### BEZUGSZEICHENAUFSTELLUNG

- 1: Zahnbürste
- 2: Handgriff
- 3: Höhlung
- 4: Zahnpastabehälter
- 5: Dosiereinrichtung, Rändelwelle
- 6: Zahnpastaaustrittsöffnung
- 7: Bürstenkopf
- 8: Borsten
- 9: Stiel
- 10: Drehgelenkverbindung
- 11: Anschlagpaarung
- 12: Clipsverbindung
- 13: Düse
- 14: Wechselanschluß
- 15: Mündungsstück
- 16: Einschubleiste
- 17: Hinterschneidung
- 18: Erweiterungsplatte
- 19: Nut
- 20: Öffnung
- 21: Durchtrittsöffnung
- 22: eingeschnürtes Ende
- 23: Zahnstange
- 24: endseitige Verzahnung
- 25: Handriffelung
- 26: Berührungsbereich
- 27: Verschlußkappe
- 28: Längsschlitz
- 29: Längsfahne
- 30: Hinterschneidungen
- 31: Hinterschneidungen
- 32: Verriegelungswarze
- 33: Hinterschneidungen
- H: Höhe des Handgriffs
- D: Dicke der Düse
- h: Höhe des Bürstenkopfs
- B: Breite des Zahnpastabehälters

## Patentansprüche

1. Zahnbürste (1) mit hohlem Handgriff (2) zur Aufnahme eines Zahnpastabehälters (4), mit einer innerhalb des Handgriffs über den Zahnpastabehälter (4) bewegbaren Quetschrolle zu dessen Entleerung über eine Zahnpastaaustrittsöffnung (6) auf die freien Enden der am Bürstenkopf (7) befindlichen Borsten (8), wobei die Zahnpastaaustrittsöffnung (6) eine endseitig am Handgriff angeordnete Rohrdüse (13) ist, und wobei der Bürstenkopf (7) an einem vom Handgriff (2) separaten Stiel (9) sitzt, der zwischen zwei Endstellungen beweglich ist und mit den freien Enden der Borsten in einer Endstellung vor der Rohrdüse (13) liegt,
dadurch gekennzeichnet, daß
1.1 Handgriff (2) und Stiel (9) um ein gemeinsames Drehgelenk (10) relativ zueinander zwischen den beiden Endstellungen schwenkbar sind, und daß
1.2 in der zusammengeklappten Endstellung der Bürstenkopf (7) den Handgriff (2) auf der Düsenseite überragt, und daß
1.3 die Quetschrolle als Rändelwelle (5) innerhalb eines Längsschlitzes (28) im Handgriff (2) längsgeführt und dabei in selbstsperrender Weise über den Zahnpastabehälter (4) rollbar ist.

2. Zahnbürste nach Anspruch 1,
dadurch gekennzeichnet, daß
der Handgriff (2) von einer seine äußere Kontur allseitig abrundenden Verschlußkappe (27) ergänzt wird.

3. Zahnbürste nach Anspruch 2,
dadurch gekennzeichnet, daß
die Verschlußkappe (27) mittels Längsfahne (29) auch den Längsschlitz (28) und die Rändelwelle (5) überdeckt.

4. Zahnbürste nach Anspruch 3,
dadurch gekennzeichnet, daß
Handgriff (2) und Verschlußkappe (27) in wenigstens zwei vordefinierten Relativpositionen zusammengebracht werden können.

5. Zahnbürste nach Anspruch 4,
dadurch gekennzeichnet, daß
die Verschlußkappe zwei sich gegenüberliegende Längsfahnen (29) und daß der Handgriff (2) zwei zu den Längsfahnen (29) korespondierende und sich gegenüberliegende Längsausnehmungen (28) aufweist.

6. Zahnbürste nach Anspruch 2,
dadurch gekennzeichnet, daß
die Verschlußkappe (27) über zugeordnete Hinterschneidungen (30,31) am Handgriff längsgeführt und in zusammengestecktem Zustand über Clipsverbindungen (32,33) am Handgriff fixiert ist.

7. Zahnbürste nach Anspruch 2,
dadurch gekennzeichnet, daß
die Verschlußkappe (27) von der bezüglich der kurzen Endstellung vorgegebenen Bürstenkopfseite über den Handgriff (2) steckbar ist.

8. Zahnbürste nach Anspruch 1,
dadurch gekennzeichnet, daß
die Rändelwelle (5) endseitig im Handgriff (2) formschlüssig geführt ist und von dem Innendruck des Zahnpastabehälters (4) gegen die formschlüssige Führung gehalten wird, wobei die formschlüssige Führung auf einem vom Angriffspunkt des Innendrucks unterschiedlichen Radius an der Rändelwelle (5) angreift.

9. Zahnbürste nach einem der Ansprüche 1 - 8,
dadurch gekennzeichnet, daß
Handgriff (2) und Stiel (9) in den Endstellungen jeweils in einrastender Weise durch Clipsverbindungen (12) gegeneinander fixiert sind.

10. Zahnbürste nach Anspruch 1,
dadurch gekennzeichnet, daß
Handgriff (2) und Zahnpastabehälter (4) mit einem lösbaren Wechselanschluß (14) versehen sind.

11. Zahnbürste nach Anspruch 10,
dadurch gekennzeichnet, daß
der Wechselanschluß (14) ein am Handgriff (2) einclipsbares Mündungsstück (15) ist.
